# EUROPÄISCHE PATENTSCHRIFT

(11) **EP 0 111 213 B1**
(45) Veröffentlichungstag und Bekanntmachung des Hinweises auf die Patenterteilung: **27.05.1987**
(21) Anmeldenummer: 83111706.4
(22) Anmeldetag: 23.11.1983
(51) Int. Cl.: B22D 35/04, B22C 9/08

(54) **Eingussvorrichtung zum Vergiessen von Metallschmelzen sowie ein Verfahren zum Vergiessen von Metallschmelze**
Apparatus and method for pouring molten metal
Appareil et procédé pour couler du métal liquide

(30) Priorität: 03.12.1982 DE 3244824
(43) Veröffentlichungstag der Anmeldung: 20.06.1984
(73) Patentinhaber: GEORG FISCHER AKTIENGESELLSCHAFT, CH-8201 Schaffhausen (CH); Chamotte- und Tonwerk Kurt Hagenburger, D-6718 Grünstadt (DE)
(72) Erfinder: Mueller, Ernst, Dr., D-6719 Wattenheim (DE); Grabowski, Hans Dieter, D-4630 Bochum (DE); Böhm, Hans-Joachim, D-7701 Büsingen (DE); Trautwein, Adolf, D-7702 Gottmadingen (DE)
(74) Vertreter: Becker, Thomas, Dr., Dipl.-Ing.

## Beschreibung

Die Erfindung betrifft eine Eingießvorrichtung zum Gießen einer Metallschmelze, wie sie im Oberbegriff des Anspruches 1 beschrieben ist, sowie ein Verfahren zum Gießen einer Metallschmelze gemäß dem Oberbegriff des Anspruches 15.

Die steigenden Qualitätsanforderungen an Gußstücke in bezug auf Verbesserung des Reinheitsgrades und die Forderung nach Senkung der Herstellungskosten durch Verminderung des Putz- und Nachbearbeitungsaufwandes an Gußstücken sind der Anlaß, verbesserte Gießtechniken einzusetzen. Zur Verbesserung der Gießtechnik gehört der Einsatz von Gießtümpeln mit Trennwänden und/oder Einschnürungen, die Schlacken und nicht-metallische Einschlüsse aus dem Gießstrom abfangen sollen. Ferner gehören hierzu sogenannte Drehmasseln und Wirbeltrichter beziehungsweise Rotationskammern.

In der DE-C-21 59 964 ist ein Wirbeltrichter beschrieben, der in erster Linie bei hochlegiertem Stahlguß für Reaktorteile, Pumpen, Turbinengehäuse usw. eingesetzt wird. Dieser bekannte Wirbeltrichter ist als Wirbelstromkammer ausgebildet, die aus mindestens drei übereinandergeschichteten Elementen besteht, von denen jedes aus Bausteinen zusammengesetzt ist, welche unabhängig von den anderen Elementen austauschbar sind. Dieser Wirbeltrichter wird am Boden einer Gießform angeordnet und in diese integriert und kann insoweit nur einmal verwendet werden.

Ferner wird in der DE-A-29 50 393 ein Separator beschrieben, der aus vergasbarem Kunststoff hergestellt und in die Gießform mit eingestampft wird. Dieser Separator ist ebenfalls nur einmal verwendbar. Ferner besitzt er den Nachteil, da im Betriebszustand seine Wand im wesentlichen nur aus eingestampftem Formsand besteht, daß er sehr erosions- anfällig ist und dadurch selbst Quelle nicht-metallischer Einschlüsse werden kann.

Die DE-A-2544492 beschreibt einen Gießstein für den Abguß in Kokillen oder Feingußformen. Der bekannte Gießstein weist einen als Vorlage bezeichneten Aufnahmeteil für die Metall. schmelze auf, von deren Bodenbereich ein Auslaufkanal zu einem Auslaufrohr verläuft, an den sich in Richtung auf die Gießform ein Formtrichter anschließt. Eine Abscheidung der Verunreinigungen in der Stahlschmelze soll durch eine verlängerte Verweilzeit der Schmelze in der Vorlage mit der Möglichkeit der physikalischen Trennung aufgrund unterschiedlicher Dichten von Verunreinigungen und Schmelze erfolgen. Die Abscheidungswirkung einer derartigen Vorrichtung ist sehr beschränkt. Im Übergangsbereich von Auslaufkanal und Auslaufrohr kommt es darüber hinaus nicht nur zu einer Turbulenzbildung, sondern auch zu einer unerwünschten Luftaufnahme, die zu einer Oxidation des Gießstrahles und damit einer unerwünschten Bildung von nicht-metallischen Einschlüssen führt.

Der Erfindung liegt die Aufgabe zugrunde, eine als Kompakteinheit ausgebildete Eingießvorrichtung gemäß der DE-A-25 14 492 dahingehend weiterzubilden. daß ein erhöhter Abscheidungsgrad nicht-metallischer Einschlüsse erreicht und bei der auch eine Luftaufnahme (Oxidation) der Metallschmelze ausgeschlossen wird. Mit der Erfindung soll es ferner ermöglicht werden, eine Eingießvorrichtung nicht nur beim Gießen von Qualitätsstählen einzusetzen, sondern auch bei einfach legierten Stählen, Grau- und Sphäroguß sowie Nichteisenmetallguß, die keine hohen Kostenbelastungen für Zusatztechniken zur Verbesserung der Qualitätseigenschaften vertragen. Ein zu schaffendes erfindungsgemäßes Verfahren soll das Vergießen von Metallschmelze bei gleichzeitig erhöhter Abscheidung nicht-metallischer Einschlüsse vereinfachen und verbessern.

Die Erfindung ist beschrieben durch die Merkmale der Patentansprüche 1 und 15.

Besonders vorteilhafte Ausgestaltungen der Erfindung sind in den Unteransprüchen gekennzeichnet.

Dabei ist der Aufnahmeteil als konisch sich nach oben erweiternde Rotationskammer ausgebildet und der Einlaufteil mündet tangential in die Rotationskammer ein, wodurch die einströmende Metallschmelze in heftige Rotation versetzt wird. Durch die Ausbildung der Eingießvorrichtung aus einem erosionsbeständigen und feuerfesten Material wird eine hohe Abriebfestigkeit erreicht, und damit auch die Mehrfachverwendbarkeit der Vorrichtung unterstützt.

Das Merkmal eines mit einem Abflußgefälle versehenen Auslaufteils, der luftdicht unmittelbar in die Gießform einmündet, ermöglicht ein turbulenzfreies Gießen bei Vermeidung der Aufnahme von Luft, das heißt eine Oxidation der Metallschmelze wird verhindert.

Durch die Anordnung der Vorrichtung auf der Gießform und eine dichtende Verbindung zu dieser werden kurze Gießwege erreicht und das Gießen unter Luftabschluß optimiert.

Durch die Ausbildung des Auslaufteils mit Abflußgefälle wird weiter gewährleistet, daß bei der nochmaligen Verwendung der Eingießvorrichtung kein metallisches Material von der vorhergehenden Verwendung vorhanden ist, so daß deren immer gleichbleibende Funktionsfähigkeit gewährleistet ist.

Im sogenannten Bodensumpf nach dem Gießvorgang verbleibendes erstarrtes Gießmaterial kann durch die konische Ausbildung der Rotatiortskammer leicht entnommen werden. Ein abgerundeter Übergang zwischen dem Boden und der Umfangswand erleichtert die Entnehmbarkeit weiter.

Durch einen möglichst kleinen Bodensumpf, welcher durch den Raum zwischen dem Boden und der Unterkante der Austrittsöffnung gekennzeichnet ist und eine Höhe bis zu 50 % - vorzugsweise zwischen 5 und 20 % - der Gesamthöhe der Rotationskammer aufweist, wird der erstarrte Restinhalt entscheidend gegenüber dem der bekannten Wirbeltrichter reduziert, wodurch eine wesentliche Verbesserung der Wirtschaftlichkeit beim Gießen von Metallschmelzen gegeben ist.

Hierdurch wird auch das Metallausbringen je Gußstück entscheidend verbessert und eine höhere Ausnutzung der Schmelzkapazität erreicht, was sich letztendlich in einer Energieeinsparung niederschlägt. Die erfindungsgemäße Eingießvorrichtung besitzt keinerlei Fugen mehr, die ausgespült werden können oder durch die fiüssiges Metall durchbrechen kann. Dadurch wird vollständig vermieden, daß der Wirbeltrichter selbst eine Quelle für nicht-metallische Einschlüsse werden kann.

Vorteilhafterweise ist die Austrittsöffnung an der Rotationskammer als waagerechter Schlitz ausgebildet und die Metallschmelze tritt in radialer Richtung aus der Rotationskammer aus. Die Länge des waagerechten Schlitzes ist größer als seine Breite, wodurch ein weitgehend verlustfreies radiales Austreten der Metallschmelze gewährleistet ist.

Nach einer erfindungsgemäßen Ausführungsform ist die Austrittsöffnung des Auslaufteils am Boden der Rotationskammer angeordnet, so daß die Metallschmelze die Rotationskammer durch den Boden verläßt. Dabei ist es vorteilhaft, wenn die Austrittsöffnung nicht in der Mitte des Bodens, sondern exzentrisch angeordnet ist.

Gemäß einer besonders bevorzugten Ausführungsform ist die Eintrittsöffnung an der Rotationskammer als senkrechter Schlitz ausgebildet. Hierdurch wird zusammen mit dem Merkmal der tangentialen Einströmung eine besondere Rotationswirkung der Metallschmelze erzielt. Der Einlaufteil in die Rotationskammer ist dann als senkrechter Schlitz ausgebildet, dessen Länge größer ist als seine Breite.

Die vorteilhafte dreiecksförmige Anordnung von Rotationskammer, Einfüllöffnung und Auslauföffnung ermöglicht die kompakte trapezförmige Ausbildung der Eingießvorrichtung, wodurch eine materialsparende Bauweise erreicht wird. Als temperaturwechsel- und erosionsbeständige Feuerfestrohstoffe werden beispielsweise Dichtbrandschamotte, Tabulartonerde, Sintermullit und Korund vorgeschlagen.

Durch die vorteilhafte Anordnung einer Zuführeinrichtung für ein inertes Spülgas wird das Spülen des in der Rotationskammer rotierenden flüssigen Metalles mit einem inerten Gas ermöglicht. Dies bringt den Vorteil, daß während des Füllens der Eingießvorrichtung gegebenenfalls eingeschleppter Sauerstoff sofort wieder entfernt wird, so daß dadurch eine wesentliche Entstehungsquelle zur Bildung nichtmetallischer Einschlüsse ausgeschaltet wird. Ferner erhöht die Durchspülung des Rotationswirbels mit einem inerten Spülgas, insbesondere mit Argon, die Abscheidungswirkung bereits vorhandener, nicht- metallischer, makroskopischer und vor allen Dingen mikroskopischer Einschlüsse in einer Weise, wie es nicht zu erwarten war. Ferner ist es über die Spülvorrichtung möglich, die gesamte Gießform vor Gießbeginn mit einem inerten Gas zu spülen, so daß der Sauerstoffpartialdruck in der Gießform entscheidend erniedrigt wird.

Vorzugsweise wird die Zuführvorrichtung für das Spülgas durch Verwendung eines gasdurchlässigen Bodenteiles wie zum Beispiel eines Gasspülsteines am Boden der Rotationskammer angeordnet.

Gemäß einer weiteren Ausführungsform weist die erfindungsgemäße Eingießvorrichtung eine Zugabekammer für Impfmittel auf. Während des Gießens kann demgemäß eine Impfung mit Impfmetallen, zum Beispiel Magnesium oder Silizium erfolgen. Da die Impfung in einem rotierenden Gießstrom erfolgt, wird der Impfeffekt verbessert und es ist eine wirtschaftlichere und bessere Ausnützung des Impfmetalles möglich.

Vorteilhafterweise ist die Zugabekammer diametral gegenüber dem Austrittsquerschnitt als Tasche bzw. Öffnung zur Aufnahme bzw. zum Einspeisen des Impfmittels angeordnet. Wahlweise kann das Impfmetall in diese Tasche bzw. Kammer vor Gießbeginn eingelegt oder über die Öffnung kontinuierlich in Form eines Drahtes oder eines Granulates zugeführt werden. Die Zuführung des Impfmetalles in den rotierenden Metallstrom ergibt ein besseres Untermischen des Impfmetalles und damit eine höhere Wirksamkeit. Dadurch daß die Impfmittel am tiefsten Punkt des Einlaufsystems zugegeben werden, also im Bereich höchsten ferrostatischen Druckes, ist gewährleistet, daß die Abbrandverluste des Impfmetalls so gering wie möglich sind.

Die Erfindung sieht auch vor, den Austrittsquerschnitt mit einer Metallplatte zu verschließen, die nach Füllung der Eingießvorrichtung mit Metallschmelze aufschmilzt.

Die Vermeidung von Luftzutritt wird optimiert, wenn die Eingießvorrichtung über eine Nut-Feder-Verbindung direkt an das Gießsystem der Form angeflascht wird. Hierdurch entfällt der sonst notwendige Eingießtrichter, über den Luftsauerstoff in die flüssige Schmelze eingesaugt wird.

In dieser wiederverwendbaren Kompakteinheit werden die Vorteile der an sich bekannten Drehmassel und des Gießtümpels vereint und auf engstem Raum für das Abscheiden nicht-metallischer Einschlüsse optimale hydraulische Strömungsverhältnisse geschaffen. Ferner betrifft die Erfindung ein Verfahren zum Gießen von Metallschmelzen, bei dem die rotierende Metallschmelze mit einem inerten Gas gespült wird und bzw. oder gegebenenfalls ein Impfmittel zugefügt wird.

Es kann auch bereits vor Gießbeginn ein inertes Gas in die Gießform eingespeist werden, so daß der Sauerstoffpartialdruck der Gießraumatmosphäre entscheidend gesenkt wird. Während des Gießens kann zusätzlich mit inerten gasen, zum Beispiel Argon oder Stickstoff gespült werden. Damit wird die Abscheidungswirkung nicht-metallischer Einschlüsse entscheidend verbessert, weil durch die Spülwirkung im Rotationswirbel eine zusätzliche Möglichkeit geschaffen wird, daß mikro- und makroskopische nichtmetallische Einschlüsse durch Koagulation vergrößert werden und dann im Rotationswirbel abgeschieden werden können. Bei dem bekannten Wirbeltrichter gemäß der deutschen Patentschrift 21 59 964 können im wesentlichen nur makroskopische Einschlüsse abgeschieden werden.

Die Erfindung wird anhand der beiliegenden Zeichnungen näher erläutert.

Es zeigen :
Figur 1 eine Vorderansicht einer erfindungsgemäßen Eingießvorrichtung mit einem teilweisen Schnitt,
Figur 2 eine Ansicht der Vorrichtung von oben und
Figur 3 eine Ausführungsvariante der Vorrichtung gemäß Figur 2.

Gemäß Figur 1 besteht die als Kompakteinheit ausgebildete Eingießvorrichtung aus einem Einlaufteil 1, einer vorzugsweise im Querschnitt kreisrunden Rotationskammer 2 mit einem Boden 5 und aus einem Auslaufteil 4. Das Einlaufteil 1 mündet mit einer Eintrittsöffnung 7 in die Rotationskammer 2 und das Auslaufteil 4 ist über die Austrittsöffnung 6 mit der Rotationskammer 2 verbunden. Der obere Bereich des Einlaufteils 1 ist als Trichter 8 ausgestaltet und weist eine Einfüllöffnung 14 auf.

Über den Trichter 8 strömt die Metallschmelze in die Rotationskammer 2. Die Eintrittsöffnung 7 ist als senkrechter Schlitz ausgebildet. Diese schlitzförmige Ausbildung ist notwendig, damit der flüssige Metallstrom entsprechend Pfeil 11 (siehe Fig. 2) tangential in die Rotationskmmer 2 eintreten kann, um einen kräftigen Drehwirbel zu erzeugen. Die Austrittsöffnung 6 ist als waagerechter Schlitz radial zur Rotationskammer ausgebildet, so daß das rotierende flüssige Metall in radialer Richtung gemäß Pfeil 12 die Rotationskammer 2 verläßt.

Der Auslaufteil 4 weist bis zur vorzugsweise nach unten gerichteten Auslauföffnung 15 ein Abfluß-Gefälle auf, so daß im Auslaufteil 4 kein flüssiges Metall zurückbleiben kann. Die als horizontaler Schlitz ausgebildete und radial angeordnete Austrittsöffnung 6 gewährleistet bei guten Strömungsverhältnissen eine platzsparende Bauweise und eine geringe Bodensumpfhöhe H. Damit im Einlaufstutzen keine Metalschmelze zurückbleibt, muß die unterste Kante der Eintrittsöffnung 7 auf gleicher Höhe oder höher als die unterste Kante der Austrittsöffnung 6 liegen.

Das Verhältnis Breite zu Höhe bei der Eintrittsöffnung sollte im Bereich 1 : 1,5 bis 1 : 4, das bei der Austrittsöffnung sollte möglichst in einem Bereich von 1,5 : 1 bis 4 : 1 liegen.

Die Rotationskammer 2 ist ausgehend vom Boden mindestens bis zu der Unterkante der Austrittsöffnung 6 konisch von unten nach oben erweiternd ausgebildet, wobei die Konizität mindestens 1 % beträgt.

Diese Höhe H des sogenannten Bodensumpfes beträgt 0 bis 50 % - vorzugsweise 5 bis 20 % - der Gesamthöhe der Rotationskammer 2. Der Übergang vom Boden 5 zur Umfangswand der Rotationskammer ist abgerundet. Durch diese konische Ausbildung der Rotationskammer kann die im Bodensumpf zurückbleibende Metallschmelze nach deren Erstarrung leicht durch die oben offene Rotationskammer entnommen werden, so daß eine Wiederverwendbarkeit der Kompakteinheit gewährleistet ist.

Die Unterkante der Austrittsöffnung 6 kann auch eben mit dem Boden 5 angeordnet werden, so daß eine vollständige Entleerung der Rotationskammer stattfindet.

Die Rotationskammer weist am Boden 5 einen gasdurchlässigen Bodenteil 9, wie z. B. einen keramischen Gasspülstein auf, welcher mit einem Rohr 10 eine Zuführvorrichtung für ein inertes Spülgas, wie z. B. Argon bildet. Die Zuführvorrichtung kann auch so angeordnet werden, daß das inerte Gas radial oder tangential in die Rotationskammer geleitet wird.

Wie aus Figur 2 ersichtlich, sind von oben gesehen die Rotationskammer 2, die Einfüllöffnung 14 und die Auslaßöffnung 15 zueinander dreiecksförmig angeordnet, wodurch die Kompakteinheit in gleicher Sicht gesehen materialsparend trapezförmig ausgebildet werden kann.

In Figur 2 ist außerdem die Funktionsweise der erfindungsgemäßen Eingießvorrichtung nochmals verdeutlicht.

Die über den Trichter 8 in das Einlaufteil 1 eintretende Metallschmelze strömt durch die Eintrittsöffnung 7 in die Rotationskammer 2. Durch die Anordnung der Eintrittsöffnung 7 ist gewährleistet, daß die Metallschmelze in tangentialer Richtung gemäß Pfeil 11 in die Rotationskammer 2 eintritt. Hierdurch wird das flüssige Metall in kräftige Rotationsbewegung versetzt. Die in der Rotationskammer 2 rotierende Metallschmelze kann über eine Zugabekammer 3 mit lmpfmittel versetzt werden. Die Zugabekammer 3 ist vorzugsweise diametral gegenüber der Austrittsöffnung 6 angeordnet. Die Metallschmelze tritt durch die Austrittsöffnung 6 hindurch in radialer Richtung gemäß Pfeil 12 in das Auslaufteil 4 ein. Möglicherweise ist die Austrittsöffnung 6 mit einer Metallplatte verschlossen die nach Füllung der Eingießvorrichtung mit Metallschmelze schmilzt.

Figur 3 zeigt eine alternative Ausführung, die dadurch gekennzeichnet ist, daß der Austritt der Metallschmelze nicht radial sondern senkrecht nach unten erfolgt. Vorteilhafterweise wird dabei die Austrittsöffnung 13 exzentrisch am Boden 5 angeordnet.

Die erfindungsgemäße Eingießvorrichtung kann ohne Beeinträchtigung ihrer Funktionsfähigkeit mehrfach nacheinander benutzt werden.

## Patentansprüche

1. Als Kompakteinheit ausgebildete, auf ein Gießsystem setzbare Eingießvorrichtung aus erosionsbeständigem feuerfesten Material zum Gießen einer Metallschmelze in das Gießsystem mit einem Aufnahmeteil (2), an den sich ein mit einem Abflußgefälle zum Gießsystem hin versehener Auslaufteil (4) anschließt, dadurch gekennzeichnet, daß der Aufnahmeteil (2) als konisch sich nach oben erweiternde Rotationskammer ausgebildet ist. in die ein Einlaufteil (1) tangential einmündet und von der aus der Auslaufteil (4) luftdicht direkt zum Gießsystem verläuft und gegen dieses dichtend verbindbar ist.

2. Eingießvorrichtung nach Anspruch 1, dadurch gekennzeichnet, daß eine Austrittsöffnung (13) des Auslaufteils (4) am Boden (5) der Rotationskammer (2) angeordnet ist.

3. Eingießvorrichtung nach Anspruch 1 oder 2, dadurch gekennzeichnet, daß die Rotationskammer (2) vom Boden (5) bis mindestens zur Höhe (H) der Unterkante der Austrittsöffnung (6) eine Konizität von größer als 1 % und einen zum Boden (5) abgerundeten Übergang aufweist, und daß die Höhe (H) des Bodensumpfes bis 50 %, vorzugsweise zwischen 5 und 20 % der Gesamthöhe der Rotationskammer (2) beträgt.

4. Eingießvorrichtung nach Anspruch 1 oder 3, dadurch gekennzeichnet, daß die Austrittsöffnung (6) des Auslaufteils (4) an der Rotationskammer (2) als waagerechter Schlitz ausgebildet ist und der Auslaufteil (4) radial an der Rotationskammer (2) anschließt.

5. Eingießvorrichtung nach Anspruch 2, dadurch gekennzeichnet, daß der Auslaufteil (4) axial an die Rotationskammer (2) anschließt.

6. Eingießvorrichtung nach einem der Ansprüche 1 bis 5, dadurch gekennzeichnet, daß die Eintrittsöffnung (7) des Einlaufteils (1) an der Rotationskammer (2) als senkrechter Schlitz ausgebildet ist.

7. Eingießvorrichtung nach einem der Ansprüche 1 bis 6, dadurch gekennzeichnet, daß in Draufsicht gesehen die Rotationskammer (2), die Einfüllöffnung (14) und die Auslauföffnung (15) in einem Dreieck angeordnet sind und die Eingießvorrichtung trapezförmig ausgebildet ist.

8. Eingießvorrichtung nach einem der Ansprüche 1 bis 7, dadurch gekennzeichnet, daß sie aus Dichtbrandschamotte, Tonerde, Tabulartonerde, Chromerz, Korund oder Spinell besteht.

9. Eingießvorrichtung nach einem der Ansprüche 1 bis 8, dadurch gekennzeichnet, daß die Rotationskammer (2) eine Zuführeinrichtung (9. 10) für ein inertes Spülgas, vorzugsweise Argon aufweist.

10. Eingießvorrichtung nach Anspruch 9, dadurch gekennzeichnet, daß die Zuführeinrichtung (9, 10) am Boden (5) der Rotationskammer (2) angeordnet ist und ein gasdurchlässiges Bodenteil (9) aufweist.

11. Eingießvorrichtung nach Anspruch 10, dadurch gekennzeichnet, daß die Zuführeinrichtung (9. 10) einen Gasspülstein aufweist.

12. Eingießvorrichtung nach einem der Ansprüche 1 bis 11. dadurch gekennzeichnet, daß die Rotationskammer (2) eine Zugabekammer (3) für Impfmittel aufweist, welche vorzugsweise diametral gegenüber der Austrittsöffnung (6) als Tasche beziehungsweise Öffnung zur Aufnahme beziehungsweise zum Einspeisen des Impfmittels angeordnet ist.

13. Eingießvorrichtung nach einem der Ansprüche 1 bis 12, dadurch gekennzeichnet, daß die Austrittsöffnung (6) beziehungsweise (13) mit einer Metallplatte verschlossen ist, die nach Füllung der Eingießvorrichtung mit Metallschmelze durch diese aufschmilzt.

14. Eingießvorrichtung nach einem der Ansprüche 1 bis 13, dadurch gekennzeichnet. daß die Eingießvorrichtung mittels einer Nut-Feder-Verbindung luftdicht direkt mit dem Gießsystem verbindbar ist.

15. Verfahren zum Vergießen einer Metallschmelze mit einer Eingießvorrichtung nach einem der Ansprüche 9 bis 14, dadurch gekennzeichnet, daß die Metallschmelze in der Rotationskammer (2) in eine kräftige Rotation versetzt wird und während der Rotationsbewegung mit einem inerten Gas, vorzugsweise mit Argon, gespült und/oder ein Impfmittel zugeführt wird.

16. Verfahren nach Anspruch 15, dadurch gekennzeichnet, daß die Eingießvorrichtung vor dem Einleiten der Mätallschmelze zusätzlich mit einem inerten Gas durchspült wird.

17. Verfahren nach Anspruch 15 oder 16, dadurch gekennzeichnet, daß das inerte Gas radial oder tangential in die Rotationskammer (2) eingespült wird.

## Claims

1. Ingate device with a compact unitary structure for transferring molten metal to a casting device, the ingate device, made of erosion resistant refractories being positionable on the casting device, and comprising a chamber (2), connected with an outlet channel (4) downwardly inclined to the casting device, characterized in that : said chamber (2) is constructed as a rotation chamber sloping outwardly and getting larger from the bottom to the top, and an inlet channel (1) is tangentially disposed to said rotation chamber and discharging in it while the outlet channel (4) runs directly to the casting device and can be joined tightly with it.

2. Ingate device as defined in claim 1, wherein an outlet opening (13) of the outlet channel (4) is arranged at the bottom (5) of rotation chamber (2).

3. Ingate device as defined in claim 1 or 2, wherein the outward slope of the rotation chamber (2) from said bottom (5) to at least the lower edge of the outlet opening (6) is greater than 1 % and the rotation chamber shows a rounded wall adjacent to said bottom (5) and wherein the height (H) of the bottomcrater takes 50 %, preferably 5 to 20 % of the total height of the rotation chamber (2).

4. Ingate device as defined in claim 1 or 3. wherein the outlet opening (6) of the outlet channel (4) at the rotation chamber (2) is constructed as a horizontal aperture and wherein the outlet channel (4) is radially disposed to the rotation chamber (2).

5. Ingate device as defined in claim 2, wherein the outlet channel (4) is axially adapted to the rotation chamber (2).

6. Ingate device as defined in any one of claims 1 to 5, wherein the inlet opening (7) of the inlet channel (1) at the rotation chamber (2) is constructed as a vertical aperture.

7. Ingate device as defined in any one of claims 1 to 6, wherein the rotation chamber (2), the inlet opening (14) and the outlet opening (15) being disposed in a triangular configuration and the ingate device has a trapezoidal shape, when viewed from its top side.

8. Ingate device as defined in any one of claims 1 to 7, being formed of fire clay of high density, alumina, tabular alumina, chromite or spinelle.

9. Ingate device as defined in any one of claims 1 to 8, wherein said rotation chamber (2) is constructed with means (9, 10) for feeding an inert flushing gas, preferably argon.

_{.} 10. Ingate device as defined in claim 9, wherein said feeding means (9, 10) are arranged at the bottom (5) of rotation chamber (2), comprising a gas-permeable bottom-element.

11. Ingate device as defined in claim 10, wherein said feeding means (9, 10) comprise a gas flushing brick.

12. Ingate device as defined in any of claims 1 to 11, wherein said rotation chamber (2) comprises an addition chamber (3) for an inoculant material, being preferably positioned diametrically across the outlet opening (6) and constructed as a container and/or opening for-the filling or feeding of the inoculant.

13. Ingate device as defined in any of claims 1 to 12, wherein the outlet opening (6) and/or (13) are closed by a metal sheet which melts after filling the ingate device with molten metal.

14. Ingate device as defined in any of claims 1 to 13, being adaptable air-sealed directly to the casting device by a tongue and groove-connection.

15. A process for transferring molten metal with an ingate device as claimed in any one of claims 9 to 14, wherein the molten metal is rotated rapidly in the rotation chamber (2) while being flushed by an inert gas, preferably argon, and/or feeded by an inoculant.

16. A process as defined in claim 15, wherein the ingate device being flushed by an inert gas before feeding the molten metal.

17. A process as defined in claim 15 or 16, wherein the inert gas beeing flushed into the rotation chamber (2) in a radially or tangentially way.

## Revendications

1. Dispositif de coulée constitué sous forme d'une unité compacte et pouvant être monté sur un système de coulée, constitué en un matériau réfractaire et résistant à l'érosion et destiné à la coulée d'une masse de métal fondu dans le système de coulée, comprenant une zone de réception (2) à laquelle se raccorde une zone de sortie 4 munie d'une rigole de décharge en pente en direction du système de coulée, caractérisé en ce que la zone de réception (2) est constituée sous forme d'une chambre tournante conique allant en s'élargissant vers le haut. dans laquelle une zone d'entrée (1) débouche tangentiellement et à partir de laquelle la zone de sortie (4) va directement au système de coulée en étant rendue étanche à l'air et peut être reliée à ce dernier de façon étanche.

2. Dispositif de coulée selon la revendication 1, caractérisé en ce qu'une ouverture de sortie (13) de la zone de sortie (4) est disposée dans le fond (5) de la chambre tournante (2).

3. Dispositif de coulée selon l'une des revendications 1 et 2, caractérisé en ce que la chambre tournante (2) présente entre le fond (5) et au moins la hauteur (H) du bord inférieur de l'ouverture de sortie (6) une conicité supérieure à 1 % et une zone de raccordement arrondie avec le fond (5), et en ce que la hauteur (H) du bassin de fond représente jusqu'à 50 %, et est comprise de préférence entre 5 et 20 % de la hauteur totale de la chambre tournante (2).

4. Dispositif de coulée selon l'une des revendications 1 et 3, caractérisé en ce que l'ouverture de sortie (6) de la zone de sortie (4) est constituée sous forme d'une fente horizontale dans la chambre tournante (2) et en ce que la zone de sortie (4) se raccorde radialement à la chambre tournante (2).

5. Dispositif de coulée selon la revendication 2, caractérisé en ce que la zone de sortie (4) se raccorde axialement à la chambre tournante (2).

6. Dispositif de coulée selon l'une quelconque des revendications 1 à 5, caractérisé en ce que l'ouverture d'entrée (7) de la zone d'entrée (1) est constituée sous forme d'une fente verticale dans la chambre tournante (2).

7. Dispositif de coulée selon l'une quelconque des revendications 1 à 6, caractérisé en ce que, en vue de dessus, la chambre tournante (2), l'ouverture de remplissage (14) et l'ouverture de sortie (15) forment un triangle et le dispositif de coulée est de forme trapézoïdale.

8. Dispositif de coulée selon l'une quèlconque des revendications 1 à 7, caractérisé en ce qu'il est constitué en chamotte réfractaire dense, en alumine, en alumine tabulaire, en minerai de chrome, en corindon ou en spinelle.

9. Dispositif de coulée selon l'une quelconque des revendications 1 à 8, caractérisé en ce que la chambre tournante (2) comprend un dispositif d'amenée (9, 10) destiné à un gaz de balayage inerte, de préférence de l'argon.

10. Dispositif de coulée selon la revendication 9, caractérisé en ce que le dispositif d'amenée (9, 10) est disposé dans le fond (5) de la chambre tournante (2) et comprend un élément de fond (9) perméable aux gaz.

11. Dispositif de coulée selon la revendication 10, caractérisé en ce que le dispositif d'amenée (9, 10) comprend un bloc de balayage de gaz.

12. Dispositif de coulée selon l'une quelconque des revendications 1 à 11, caractérisé en ce que la chambre tournante (2) comprend une chambre additionnelle (3) destinée à un agent d'inoculation, qui est disposée de préférence diamétralement à l'opposé de l'ouverture de sortie (6) sous forme d'une poche ou d'une ouverture en vue de la réception ou de l'alimentation de l'agent d'inoculation.

13. Dispositif de coulée selon l'une quelconque des revendications 1 à 12, caractérisé en ce que l'ouverture de sortie (6) ou (13) est fermée par une plaque métallique qui fond avec la masse de métal fondu après remplissage du dispositif de versage.

14. Dispositif de coulée selon l'une quelconque des revendications 1 à 13, caractérisé en ce qu'il est relié directement, et de façon étanche aux gaz, au système de coulée par une liaison à rainure et ressort.

15. Procédé de coulée d'une masse de métal fondu comprenant un dispositif de coulée selon l'une quelconque des revendications 9 à 14, caractérisé en ce que la masse de métal fondu est entraînée vigoureusement en rotation dans la chambre tournante (2) et est balayée pendant le mouvement tournant par un gaz inerte, de préférence de l'argon, et/ou reçoit un agent d'inoculation.

16. Procédé selon la revendication 15, caractérisé en ce que le dispositif de coulée est balayé en plus par un gaz inerte avant l'introduction de la masse de métal fondu.

17. Procédé selon la revendication 15 ou 16, caractérisé en ce que le gaz inerte est introduit radialement ou tangentiellement dans la chambre tournante (2).
